# FASCICULE DE BREVET EUROPEEN

(11) **EP 0 020 241 B1**
(45) Date de publication et mention de la délivrance du brevet: **04.04.1984**
(21) Numéro de dépôt: 80400708.6
(22) Date de dépôt: 21.05.1980
(51) Int. Cl.: H01R 4/24

(54) **Dispositif de raccordement de conducteurs électriques isolés**
Verbindungsvorrichtung für isolierte elektrische Leiter
Connecting device for insulated electrical conductors

(30) Priorité: 25.05.1979 FR 7913326
(43) Date de publication de la demande: 10.12.1980
(73) Titulaire: MARS-ALCATEL Société anonyme dite:, F-75008 Paris (FR)
(72) Inventeur: Yapoudjian, Claude, F-91380 Chilly-Mazarin (FR); Pochet, Roger, F-88250 La Bresse (FR)
(74) Mandataire: Weinmiller, Jürgen

## Description

L'invention concerne un dispositif de raccordement de conducteurs électriques isolés par connecteur autodénudant comportant une pièce conductrice de connexion du type à double fourche élastique ménageant entre ses branches des fentes inclinées dont les axes sont convergents vers le sommet du connecteur, et dans lesquelles sont insérés des conducteurs électriques à connecter, la pièce de connexion étant destinée à être introduite dans un alvéole d'un socle en matière isolante.

De tels dispositifs sont connus, par exemple à partir du document GB-A-906 665. Dans ce cas, les fentes sont obtenues par l'enlèvement d'une bande métallique par découpage, puis par pliage des branches de façon que les sommets des deux branches se touchent mutuellement. De telles fentes s'élargissent donc vers le fond, ce qui rend nécessaire l'adjonction de moyens de limitation d'enfoncement du fil.

Le document DE-A-2 142 850 montre un dispositif de raccordement de type similaire, dans lequel la pièce de connexion est composée de deux éléments distincts, à savoir un élément en forme de U constituant les deux branches latérales et un élément comportant un doigt qui constitue la branche centrale et qui forme avec les deux branches latérales deux fentes inclinées, dont les axes sont convergents vers le sommet du connecteur. Une telle pièce composite de connexion est couteuse, encombrante et d'un ajustage délicat.

Le document FR-A-2 122 652 décrit par contre un dispositif plus économique de raccordement à double fourche. Les deux fentes sont réalisées par cisaillement, donc sans enlèvement de la matière. Pour assurer un écartement progressif des branches vers le sommet, on emboutit les branches à proximité du fond. Les deux fentes étant parallèles entre elles, on doit élargir la base de la pièce de connexion pour que l'élasticité soit plus grande et la rigidité plus faible aux sommets des branches qu'à leurs bases. Il en résulte une construction assez encombrante que va à l'encontre des désirs de miniaturisation.

Le document FR-A-2 343 343 décrit des pièces de connexion à fourches simples dont les fentes sont écartées par emboutissage comme dans le cas cité précédemment. Ici, les bossages provenant de l'emboutissage sont situés à de tels endroits qu'ils servent aussi à retenir les fils dans la fente et à limiter leur enfoncement.

L'invention a pour but de proposer un dispostif de raccordement qui se distingue des dispositifs cités ci-dessus par son faible encombrement et par sa résistance élevée à la rupture.

Ce but est atteint par le dispositif tel que spécifié ci-dessus qui est caractérisé par le fait que la pièce de connexion comporte des lumières d'élasticité inclinées dont les axes sont convergents vers la base du connecteur. Grâce à cette inclinaison des lumières, on gagne en largeur totale au fond des lumières, ce qui favorise la miniaturisation, et on évite la rupture au fond des lumières, car la largeur des branches latérales et ainsi leur rigidité diminuent progressivement entre la zone proche du fond des lumières et la zone où ces lumières débouchent vers les fentes.
Les figures du dessin annexé montrent plusieurs exemples de réalisation d'un connecteur.
La figure 1 représente un connecteur selon l'invention avec double fourche d'un côté et fourche simple de l'autre côté.
La figure 2 représente un autre connecteur selon l'invention avec double fourche d'un côté et pattes de contact élastiques de l'autre côté.
La figure 3 est une vue très schématique en perspective montrant comment un connecteur selon l'art antérieur peut être fixé dans un socle en matière isolante.

La pièce de connexion à fourche représentée sur les figures est réalisée à partir d'un matériau métallique de qualité ressort, suivant un procédé de fabrication connu.

Selon les fig. 1 et 2, cette pièce est constituée de trois branches: une branche latérale gauche 61, une branche centrale 62, une branche latérale droite 63.

Entre les branches sont ménagées des fentes en forme de V: fente gauche 64, fente droite 65, dont les ouvertures sont de dimensions rigoureusement identiques et adaptées aux diamètres des conducteurs.

Les conducteurs 8 sont enfoncés l'un après l'autre, chacun dans leur fente respective, jusqu'à une certaine distance de l'orifice d'entrée.

Les figures 1 et 2 montrent en détail la forme particulière des fentes, qui apporte une réduction des dimensions de la fourche tant à l'extrémité, qu'à la base, sans nuire pour autant aux caractéristiques mécaniques d'où découlent les caractéristiques électriques. La branche centrale 62 présente une légère forme triangulaire de façon que les fentes 64 et 65 ne soient pas parallèles mais soient placées sur des axes qui convergent vers un point situé au delà du sommet de la fourche.

Conformément à l'invention les lumières 66 et 67 ménagées dans la base de la fourche ne sont pas parallèles mais sont placées sur des axes qui convergent vers un point situé au delà de la base de la fourche.

Les fentes 64 et 65 peuvent être prolongées par des fentes 76, 77 parallèles entre elles ou présentant des inclinaisons différentes des fentes 64 et 65.

Cette disposition permet de conserver aux branches latérales 61 et 63 des sections de matière suffisantes dans les parties actives en particulier dans les zones 71 et 72 d'une part et 73 et 74 d'autre part, tout en réduisant à la fois les dimensions au sommet et à la base.

L'exemple de réalisation selon la fig. 1 permet à la fois la réduction de la précision de l'écrasement et l'amélioration de la rétention du fil conducteur dans la fente de la fourche. L'écartement des branches latérales 61 et 63 par rapport à la branche centrale 62 est obtenu par des écrasements 37 et 38 et déplacement du métal de la branche centrale 62 non plus à la base des fentes 64 et 65, mais à une distance intermédiaire entre la base et le sommet de la fente, écrasements qui provoquent des bossages 59.

La partie droite des figures 1 et 2 montre un exemple d'utilisation. La branche centrale 62 est immobilisée par le téton 13 porté par un socle 10 illustré à la fig. 3 passant par le trou 14 de la branche centrale. Un fil conducteur 8 est inséré dans la fente 65 jusqu'en appui sur la face supérieure du socle isolant 10. A ce moment, le fil conducteur 8 se trouve sous le niveau de l'écrasement 38. La face du socle détermine ainsi la limite inférieure de la position que peut prendre le bossage 59.

Si l'on exerce alors une traction sur le fil conducteur 8, on constate que, dans ce cas, la rétention du fil est considérablement augmentée, puisque en plus de la pression mécanique exercée par les branches de la fourche sur le fil s'ajoute l'action de la butée mécanique formée par le bossage 59 de l'écrasement 38.

L'écrasement de la matière qui forme la butée ne doit pas réduire l'épaisseur du métal dans la zone d'appui du bossage 59 contre la branche opposée. Les écrasements 37 et 38 sont effectés simultanément par un coup de poinçon en pleine matière sur les deux faces de la branche 62 à une certaine distance de la zone d'appui, repoussant ainsi la matière sans en réduire l'épaisseur de la même façon sur les deux faces.

Les écrasements au lieu d'être exécutés sur seulement l'une des deux branches formant la fente, peuvent être ménagés dans des dimensions plus réduites de part et d'autre de la fente sur chacune des branches.

Les dimensions extérieures des fourches varient suivant l'état de la fourche repos ou travail. Sur une fourche à l'état repos la dimension de l'extrémité de la fourche est inférieure à la dimension de la base de la fourche.

La figure 2 représente une variante de connecteur dans laquelle les bossages ont la forme d'un harpon 68. Ils sont obtenus au moyen d'un coup de matrice de forme triangulaire 69, 70. La forme des bossages 68 permet l'introduction du fil conducteur 8 tout en empêchant la sortie de ce conducteur lorsqu'un effort de traction est exercé sur ce fil conducteur en direction de l'ouverture de la fente.

La base de la fourche peut se prolonger et se terminer de différentes manières dont quelques exemples sont donnés ci-après:
- Association d'une fourche simple et d'une fourche double soit tête bêche (figure 1) soit côte à côte.
- Association de deux fourches doubles soit tête bêche soit côte à côte.
- Association d'une fourche double avec des contacts à pression radiale à liaison électrique par les tranches extérieures (figure 2) ou intérieures.
- Fourche double et fourche simple associées à des contacts à pression axiale à liaison électrique par la surface des branches élastiques.
- Association d'une fourche double avec des dispositifs de raccordement par connexions enroulées soit double soit simple; ces connexions enroulées peuvent être du type wrapping ou mini-wrapping.

Il est possible d'associer entre eux des contacts autodénudants à fourche à des contacts par pression, en particulier à pression radiale soit extérieure soit intérieure, qui sont respectivement des fourches doubles terminées par des contacts à pression radiale extérieure puis intérieure, et des contacts à fourche simple terminée par des contacts à pression radiale extérieure puis intérieure.

Une telle disposition bien que réalisable n'est pas sans inconvénients. En particulier en ce qui concerne le respect des dimensions géométriques des contacts à pression lorsque des fils conducteurs sont insérés dans les fourches.

Pour l'explication on prendra l'exemple de la figure 2 d'une fourche double terminée par des contacts à pression radiale extérieure. Suivant la figure 2, la fourche dans la partie gauche est à l'état repos (absence de fil conducteur) tandis que la partie droite est à l'état travail (présence d'un fil conducteur).

Cette fourche placée dans un support isolant suivant les indications précédentes, est prolongée à sa base par deux pattes élastiques 80 et 81 munies de plots de contacts 82 et 83, lesquels plots doivent venir en appui dans une pièce métallique en forme de, U 84.

Lorsque la fourche est à l'état repos, partie gauche de la figure, le plot 82 est en pression donc assure le contact électrique avec la pièce 84.

Lorsque la fourche est à l'état travail partie droite de la figure, c'est-à-dire qu'un fil conducteur 8 est inséré dans la fente 65, la branche latérale 63 se déplace vers la droite dans le sens de la flèche H en pivotant autour d'un point d'articulation fictif 88 situé à la base de la lumière de dégagement 67. Si le pont 90 n'existait pas, dans son pivotement la branche latérale 63 entraînerait la patte élastique 81, déplaçant ainsi le plot 83 de la pièce métallique 84 et réduisant de ce fait la pression de contact.

En supposant la partie gauche de la fourche également en position travail la pression exercée alors par les plots 82 et 83 sur la pièce métallique 84 pourrait devenir nulle provoquant ainsi l'interruption du circuit électrique.

Pour remédier à ce genre de défaut, les pattes élastiques 80 et 81 sont réunies entre elles à l'aide d'un pont 90 qui aura pour rôle de supprimer le mouvement de rotation communiqué par la branche latérale 63 à la patte élastique 81, maintenant de ce fait le plot 83 en contact permanent 85 avec la pièce métallique 84. Bien entendu le même raisonnement est valable pour la partie gauche de la fourche lorsque celle-ci est également en position travail. Toute intervention sur la partie fourche sera de ce fait sans répercussion sur la partie contact à pression. Par voie de réciprocité toute intervention sur la partie contact à pression sera sans répercussion sur la partie fourche.

Si un conducteur 8 est poussé dans la fente, au fur et à mesure de son déplacement les branches élastiques sont progressivement écartées l'une de l'autre ce qui a pour effet d'augmenter la largeur de la fente, mais aussi et surtout aurait pour effet de réduire la largeur de la fente 4, si la branche centrale n'était pas maintenue.

Cette réduction de la largeur de la fente 4 n'est pas souhaitée, car l'insertion d'un conducteur dans la fente 4 ne serait pas effectuée dans les mêmes conditions que l'insertion du conducteur 8 dans la fente 5. En particulier l'effort d'insertion du conducteur deviendrait plus important et cet effort trop important pourrait se traduire par la rupture du conducteur.

Une particularité d'une mise en oeuvre préférée de l'invention a pour but de remédier à ce genre d'inconvénient. Cette particularité sera mise en éndence grâce à la fig. 3, qui montre une pièce de connexion selon l'art antérieur, à savoir avec des fentes 4 et 5 parallèles entre les branches 1, 2 et 3.

Dans un socle isolant 10 est ménagé un alvéole 11 recevant la fourche 12. A l'intérieur de l'alvéole 11 un téton 13 rigide vient se placer dans un trou 14 ménagé dans la branche centrale 2 de la fourche. Dans ces conditions, on constate que l'introduction du conducteur 8 dans la fente 5 écarte progressivement la branche latérale droite 3 de la branche centrale 2. Il n'y a déplacement que de la seule branche latérale 3, car la branche centrale 2 est maintenue immobile par le téton 13 passant dans le trou 14. Il en résulte que l'ouverture 6 de la fente 4 ne varie plus, d'où une dimension d'ouverture qui reste bien adaptée aux diamètres des conducteurs à insérer.

Toutefois, il apparaît que pour parvenir à ce résultat sans causer la rupture des branches latérales 1 et 3, il y a intérêt a réduire leur rigidité au voisinage des fentes 4 et 5. Cette propriété est obtenue précisément, en adaptant une pièce de connexion présentant des lumières d'élasticité 66 et 67 indinées, conformément à la présente invention. C'est pourquoi un dispositif de raccordement de conducteurs électriques isolés suivant l'invention est particulièrement bien adapté pour être introduit dans l'alvéde 11 d'un socle isolant 10 illustré à la figure 3.

## Revendications

1. Dispositif de raccordement de conducteurs électriques isolés par connecteur autodénudant comportant une pièce conductrice de connexion du type à double fourche élastique ménageant entre ses branches (61, 62, 63) des fentes inclinées (64, 65), dont les axes sont convergents vers le sommet du connecteur, et dans lesquelles sont insérés des conducteurs électriques (8) à connecter, la pièce de connexion étant destinée à être introduite dans un alvéole (11) d'un socle (10) en matière isolante, caractérisé par le fait que la pièce de connexion comporte des lumières d'élasticité inclinées (66, 67) dont les axes sont convergents vers la base du connecteur.

2. Dispositif selon la revendication 1, caractérisé par le fait que les fentes (64, 65) à fil et les lumières d'élasticité (66, 67) sont placées sur des axes convergeant respectivement vers un point situé au delà du sommet de la pièce de connexion et vers un point situé au delà de la base de la pièce de connexion, réduisant ainsi les dimensions d'encombrement de la pièce de connexion et principalement les dimensions au sommet.

3. Dispositif selon la revendication 1, caractérisé par le fait que les fentes (64, 65) comprennent au moins deux parties d'inclinaisons différentes telles qu'une partie droite (76 ou 77) et une partie inclinée (64 ou 65).

4. Dispositif selon la revendication 1, comportant une pièce de connexion munie d'au moins deux pattes de contact (80, 81) à pression opposées aux branches de la fourche, caractérisé par le fait que la pièce de connexion comporte un pont (90) réunissant les deux pattes (80, 81) de façon à empêcher le déplacement de l'extrémité des pattes de contact lors de l'introduction d'un conducteur (8) dans la fourche.

5. Dispositif selon l'une des revendications précédentes, caractérisé par le fait que la pièce de connexion comporte un orifice (14) ménagé dans la branche centrale (62) destiné à s'accrocher sur le téton (13) du socle (10) de façon à immobiliser la branche centrale (62) lors de l'introduction d'un fil de connexion (8) dans une des fentes (64, 65) de la pièce de connexion.

6. Dispositif selon l'une des revendications précédentes, caractérisé par le fait que la pièce de connexion comporte au moins un bossage (59) accentué sur le bord interne de l'une des branches (61, 62, 63) de la pièce de connexion, bossage (59) situé entre le fond de la fente et l'ouverture de la fente et destiné d'une part à calibrer l'ouverture de la fente et d'autre part à retenir le conducteur (8) dans la fente après sa mise en place, et que le bossage (59) est obtenu par repoussage, matriçage, emboutissage ou autre, exécuté près du bord de ladite fente mais à une certaine distance dudit bord, de façon à ne pas réduire l'épaisseur de la pièce de connexion sur son bord.

7. Dispositif selon la revendication 6, caractérisé par le fait que la pièce de connexion comporte deux bossages en vis-à-vis sur les bords de la fente.

8. Dispositif selon la revendication 6 ou 7, caractérisé par le fait que le bossage est en forme de harpon (fig. 2), de façon à faciliter l'introduction du conducteur (8) tout en empêchant son extraction.

## Patentansprüche

1. Vorrichtung zum Anschluß isolierter elektrischer Leiter mit Hilfe eines die Isolation selbst durchdringenden Kontaktglieds, das ein leitendes elastisches Anschlußstück vom Doppelgabeltyp enthält, wobei zwischen den Zweigen (61, 62, 63) dieses Stücks geneigte Schlitze (64, 65) vorgesehen sind, deren Achsen in Richtung zur Spitze des Gliedes konvergieren und in die anzuschließende elektrische Leiter (8) hineingesteckt werden, wobei dieses Anschlußstück dazu bestimmt ist, in eine Aushöhlung (11) eines Sockels (10) aus Isoliermaterial hineingesteckt zu werden, dadurch gekennzeichnet, daß das Anschlußstück geneigte Elastizitätsausschnitte (66, 67) aufweist, deren Achsen in Richtung zur Basis des Kontaktglieds konvergieren.

2. Vorrichtung nach Anspruch 1, dadurch gekennzeichnet, daß die Schlitze (64, 65) für die Drähte und die Elastizitätsausschnitte (66, 67) auf Achsen liegen, die in einem Punkt jenseits der Spitze des Anschlußstücks bzw. in einem Punkt jenseits der Basis dieses Stücks konvergieren, so daß die Bauhöhe des Anschlußstücks insbesondere an der Spitze verringert wird.

3. Vorrichtung nach Anspruch 1, dadurch gekennzeichnet, daß die Schlitze (64, 65) mindestens zwei Bereiche unterschiedlicher Neigungen, wie einen geraden Bereich (76 oder 77) und einen geneigten Bereich (64 oder 65) aufweisen.

4. Vorrichtung nach Anspruch 1, mit einem Anschlußstück, das mindestens zwei Druck-Kontaktfüße (80, 81) entgegengesetzt zu den Gabelzweigen aufweist, dadurch gekennzeichnet, daß das Anschlußstück eine Brücke (90) besitzt, die die beiden Füße (80, 81) miteinander verbindet, so daß die Verschiebung des Endes der Kontaktfüße bei der Einführung eines Leiters (8) in die Gabel verhindert wird.

5. Vorrichtung nach einem der vorhergehenden Ansprüche, dadurch gekennzeichnet, daß das Anschlußstück ein Loch (14) in dem zentralen Zweig (62) aufweist, das dazu bestimmt ist, sich am Zapfen (13) des Sockels (10) zu verhaken und so den zentralen Zweig (62) bei der Einführung eines Anschlußdrahts (8) in einen der Schlitze (64, 65) des Anschlußstücks festzulegen.

6. Vorrichtung nach einem der vorhergehenden Ansprüche, dadurch gekennzeichnet, daß das Anschlußstück mindestens einen Vorsprung (59) besitzt, der am inneren Rand eines der Zweige (61, 62, 63) des Anschlußstücks liegt, und zwar zwischen dem Grund des Schlitzes und der Mündung des Schlitzes, wobei dieser Vorsprung einerseits die Öffnung des Schlitzes kalibrieren soll und andererseits den Leiter (8) im Schlitz nach seinem Einführen zurückhalten soll, und daß der Vorsprung (59) durch Quetschen, Stempeln, Hämmern oder andere Maßnahmen an einer Stelle in der Nähe des Rands des Schlitzes, aber in einem gewissen Abstand von diesem Rand erzielt wird, um die Dicke des Anschlußstücks am Rand nicht zu verringern.

7. Vorrichtung nach Anspruch 6, dadurch gekennzeichnet, daß das Anschlußstück zwei einander gegenüberliegende Vorsprünge an den Rändern des Schlitzes aufweist.

8. Vorrichtung nach Anspruch 6 oder 7, dadurch gekennzeichnet, daß der Vorsprung die Form einer Harpune (Fig. 2) besitzt, um die Einführung des Leiters (8) zu erleichtern und seine Entfernung zu verhindern.

## Claims

1. A connecting device for insulated electrical conductors by means of a contact member which penetrates into the insulation, comprising an electrically conductive elastic connection part of the double fork type provided with inclined slots (64, 65) between its branches (61, 62, 63), the axes of which converge towards the summit of the contact member and in which electrical conductors (8) to be connected are inserted, the connection part being intented to be inserted in a cavity (11) of a socket (10) made of insulating material, characterized in that the connection part comprises inclined elasticity holes (66, 67), the axes of which converge towards the base of the connector.

2. A device according to claim 1, characterized in that the wire slots (64, 65) and the elasticity holes (66, 67) are located on axes which converge respectively towards a point situated beyond the summit of the connection part and towards a point situated beyond the base of the connection part, thus reducing the space required for the connection part and particularly at the summit.

3. A device according to claim 1, characterized in that the slots (64, 65) include at least two differently inclined slot portions such as a straight portion (76 or 77) and an inclined portion (64 or 65).

4. A device according to claim 1, comprising a connection part which is provided with at least two push contact arms (80, 81) opposite to the fork branches, characterized in that the connection part comprises a bridge (90) unifying the two arms (80, 81) in such a way that the displacement of the ends of the contact arms is avoided during the insertion of a conductor (8) into the fork.

5. A device according to one of the preceding claims, characterized in that the connection part comprises a hole (14) in the central branch (62) adapted to grip to the stud (13) of the socket (10) to hold the central branch (62) during the insertion of a connection wire (8) into one of the slots (64, 65) of the connection part.

6. A device according to one of the preceding claims, characterized in that the connection part comprises at least one projection (59) at the inner rim of one of the branches (61,62,63) of the connection part, which projection (59) is located between the bottom and the opening of the slot and is adapted on one hand to calibrate the slot opening and on the other hand to retain the conductor (8) in the slot after its insertion, and that the projection (59) is realized by punching, stamping, embossing or others, executed close to the rim of said slot but at a certain distance therefrom, such that the thickness of the connection part is not reduced at its rim.

7. A device according to claim 6, characterized in that the connection part comprises two projections in face to face relationship on the rims of the slot.

8. A device according to claim 6 or 7, characterized in that the projection is harpoon shaped (fig. 2) to facilitate the insertion of the conductor (8) and to avoid its withdrawal.
